# EUROPÄISCHE PATENTSCHRIFT

(11) **EP 0 968 357 B1**
(45) Veröffentlichungstag und Bekanntmachung des Hinweises auf die Patenterteilung: **25.06.2003**
(21) Anmeldenummer: 98965229.2
(22) Anmeldetag: 03.12.1998
(51) Int. Cl.: F01L 9/04

(54) **VORRICHTUNG ZUM BETRIEB VON AKTOREN ZUR ELEKTROMAGNETISCHEN VENTILSTEUERUNG BEI BRENNKRAFTMASCHINEN**
ACTUATOR OPERATING DEVICE FOR ELECTROMAGNETIC VALVE ACTUATION IN INTERNAL COMBUSTION ENGINES
DISPOSITIF POUR FAIRE FONCTIONNER DES ACTIONNEURS SERVANT A LA COMMANDE DE SOUPAPES DANS DES MOTEURS A COMBUSTION INTERNE

(30) Priorität: 17.12.1997 DE 19756095
(43) Veröffentlichungstag der Anmeldung: 05.01.2000
(73) Patentinhaber: DaimlerChrysler AG, 70546 Stuttgart (DE)
(72) Erfinder: BÄUMEL, Hermann, D-92318 Neumarkt (DE); BREU, Gunther, D-90491 Nürnberg (DE); ALBERTER, Günther, D-90409 Nürnberg (DE); FLIERL, Werner, D-92237 Sulzbach (DE); GRAMANN, Matthias, D-91233 Neunkirchen (DE); HETTICH, Gerhard, D-90599 Dietenhofen (DE); WIEDEMANN, Werner, D-91074 Herzogenaurach (DE); THIEL, Wolfgang, D-85095 Denkendorf (DE); MAUTE, Kurt, D-71067 Sindelfingen (DE); KRETSCHMER, Horst, D-71397 Lautenbach (DE); SCHENK, Jürgen, D-73095 Albershausen (DE)
(74) Vertreter: Kolb, Georg
(86) Internationale Anmeldenummer: EP9807879
(87) Internationale Veröffentlichungsnummer: WO99031359

(56) Entgegenhaltungen:
- EP-A- 0 798 450
- DE-A- 4 225 329
- FR-A- 2 192 242

## Beschreibung

Die Erfindung betrifft eine Vorrichtung zum Betrieb von Aktoren zur elektromagnetischen Ventilsteuerung bei Brennkraftmaschinen.

Die als separate Baugruppe ausgeführten Aktoren bestehen im wesentlichen aus einem Öffnermagnet und einem Schließermagnet, die durch mindestens ein Gehäuseteil miteinander verbunden sind. Der Öffnermagnet und der Schließermagnet sind Elektromagneten, die jeweils aus einer Erregerspule und einem Joch bestehen. Die Erregerspulen der Elektromagnete werden über mehrere Kontakte, die mittels eines Steckers aus dem Gehäuseteil herausgeführt werden, bestromt. Zwischen dem Öffnermagnet und dem Schließermagnet befindet sich eine Ankerplatte aus einem ferromagnetischen Werkstoff, Die Ankerplatte wird durch Bestromen der Erregerspule des Öffnermagneten oder der Erregerspule des Schließermagneten in die jeweilige Richtung bewegt. Der Öffnermagnet weist eine Durchführung für einen Stößel auf, der die Ankerplatte mit einem Aktorfederteller verbindet. Zwischen dem Aktorfederteller und dem Gehäuseteil bzw. der Außenseite des Öffnermagneten ist eine Aktorfeder angeordnet.

Ein Aktor bildet mit einem Gaswechselventil eine funktionelle Einheit, wobei das Gaswechselventil, entsprechend einem konventionellen Zylinderkopf mit Nockenwellen, mittels einer Ventilfeder und einem Ventilfederteller in den Ventilsitz des Zylinderkopfes gezogen wird.

Ist eine funktionelle Einheit aus einem Aktor und einem Gaswechselventil an der Brennkraftmaschine montiert, werden der Aktorfederteller und der Ventilfederteller gegeneinander gepreßt. In der Ruhelage der funktionellen Einheit befindet sich die Ankerplatte exakt in der Mitte zwischen dem Öffnermagnet und dem Schließermagnet. Das Gaswechselventil befindet sich dabei in einer Mittelstellung zwischen dem Ventilsitz des Zylinderkopfes, bei der das Ventil geschlossen ist, und der Position, in der das Ventil maximal geöffnet ist.

Da die Leistungsaufnahme eines Aktors im Bereich von einigen hundert Watt liegen kann, müssen Vorkehrungen zum Kühlen der Aktoren bzw. zum Abführen der unvermeidlich anfallenden Wärme vorgesehen werden.

Die Ansteuerung der Aktoren erfolgt über ein Aktorsteuergerät, welches durch den Beginn und die Dauer des Bestromens der Öffnermagneten und der Schließermagneten das Ventilspiel der Brennkraftmaschine steuert. Dazu werden von Sensoren bereitgestellte Daten benötigt, aus denen das Aktorsteuergerät beispielsweise die Kurbelwellendrehzahl und den Kurbelwellendrehwinkel bestimmt.

Für eine Brennkraftmaschine in Zwei - Ventil - Technik mit einem Zylinder sind mindestens zwei Aktoren notwendig. Bei einer in Vier - Ventil - Technik ausgeführten Brennkraftmaschine mit sechs Zylindern werden bis zu 24 Aktoren in einem Zylinderkopf integriert.

Der Erfindung liegt die Aufgabe zugrunde, eine Vorrichtung zum Betrieb von Aktoren zur elektromagnetischen Ventilsteuerung bei Brennkraftmaschinen anzugeben, bei der die Aktoren wartungsfreundlich angeordnet sind, die Kühlung gewährleistet ist und die Anbindung an das Aktorsteuergerät erfolgt.

Diese Aufgabe wird erfindungsgemäß durch die Merkmale des Patentanspruches 1 gelöst, wobei die Aktoren zur elektromagnetischen Ventilsteuerung als diskrete Baugruppe ausgeführt und in einem Aktorträger in Aktorschächten angeordnet sind. Auf dem Aktorträger ist ein Aktorsteuergerät angeordnet, das mit weiteren Steuergeräten, mit Motorsensoren sowie mit der Stromversorgung verbunden ist.

Die Brennkraftmaschine weist einen Zylinderkopf auf, auf den der Aktorträger als separates Bauteil kraft - und formschlüssig montiert werden kann,

Vorzugsweise sind die Aktorschächte im Aktorträger von Kühlmittelkanälen umgeben, die mit Kühlmittelkanälen des Zylinderkopfes bzw. mit einem Kühlmittelkreislauf der Brennkraftmaschine verbunden sind,

In einer Weiterbildung der Erfindung ist vorgesehen, daß die weiteren Steuergeräte in dem Aktorsteuergerät integriert sind.

In einer weiteren Weiterbildung der Erfindung ist vorgesehen, daß der Aktorträger eine das Aktorsteuergerät umfassende Abdeckung aufweist, die gegebenenfalls als Designträger des Herstellers der Brennkraftmaschine dient und beispielsweise aus Kunststoff gefertigt ist. Die Abdeckung weist eine Steckvorrichtung auf, durch die das Aktorsteuergerät mit externen elektronischen Komponenten verbunden ist.

Vorzugsweise ist zwischen den Aktoren und dem Steuergerät ein in ein Kunststoffteil eingespritztes Stanzgitter mit Stanzgitteranschlüssen angeordnet, wobei die Stanzgitteranschlüsse des Stanzgitters mit den Kontakten der Stecker der Aktoren kontaktiert sind, und die den Stanzgitteranschlüssen entgegengesetzten Enden des Stanzgitters mit dem Aktorsteuergerät kontaktiert sind.

In einer vorteilhaften Weiterbildung der Erfindung ist vorgesehen, daß zwischen dem Aktorträger und dem Aktorsteuergerät eine gekühlte Zwischenebene angeordnet ist, die vorteilhaft als Aluminiumplatte ausgeführt ist.

Die gekühlte Zwischenebene weist dabei Durchführungen für die Stanzgitteranschlüsse des Stanzgitters auf.

Zudem ist die gekühlte Zwischenebene mit den Kühlmittelkanälen des Zylinderkopfes bzw. mit dem Kühlmittelkreislauf der Brennkraftmaschine verbunden.

Durch den kompakten Aufbau der erfindungsgemäßen Vorrichtung zum Betrieb von Aktoren zur elektromagnetischen Ventilsteuerung bei Brennkraftmaschinen ist das Aktorsteuergerät unmittelbar bei den Aktoren angeordnet, wobei die Kühlung des Aktorsteuergerätes und der Aktoren gewährleistet ist. Durch den schichtweisen Aufbau sind die Aktoren bei Wartungsarbeiten einfach zu erreichen.

Im folgenden wird die erfindungsgemäße Vorrichtung zum Betrieb von Aktoren zur elektromagnetischen Ventilsteuerung anhand von einem Ausführungsbeispiel für eine Kolbenbrennkraftmaschine mit vier, in Reihe angeordneten Zylindern im Zusammenhang mit drei Figuren dargestellt und erläutert.

Es zeigen:
- Figur 1: die schematische Darstellung eines Schnittbildes durch einen als separate Baugruppe ausgeführten Aktor,
- Figur 2: die schematische Darstellung des schichtweisen Aufbaus der Vorrichtung zum Betrieb von Aktoren zur elektromagnetischen Ventilsteuerung eines Vierzylinder Reihenmotors,
- Figur 3: die schematische Darstellung eines Schnittes durch eine Kolbenbrennkraftmaschine des Aktorträgers mit den Aktoren, der gekühlten Zwischenebene, dem multifunktionalen Kunststoffteil sowie der Abdeckung.

In der Figur 1 ist ein als vormontierte Baugruppe ausgeführter Aktor A dargestellt. Der Aktor A besteht im wesentlichen aus einem Öffnermagnet ÖM mit einer Durchführung und einem Schließermagnet SM, die durch ein Gehäuseteil GT miteinander verbunden sind. Der Öffnermagnet ÖM und der Schließermagnet SM sind Elektromagneten, die jeweils aus einem Joch und einer Erregerspule bestehen. Zwischen dem Öffnermagnet ÖM und dem Schließermagnet SM ist eine kreisrunde Ankerplatte AP aus einem ferromagnetischen Werkstoff angeordnet. Die Ankerplatte AP ist über einen Stößel S mit einem Aktorfederteller AFT verbunden. Der Stößel S wird dabei durch die Durchführung des Öffnermagneten ÖM geführt. Zwischen dem Aktorfederteller AFT und dem Öffnermagnet ÖM ist eine Aktorfeder AF angeordnet, die die Rückstellung der Ankerplatte AP bewirkt, nachdem diese von dem Schließermagneten SM angezogen wurde.

In der Figur 2 ist der schichtweise Aufbau der Vorrichtung zum Betrieb von Aktoren A zur elektromagnetischen Ventilsteuerung für eine vierzylindrige Kolbenbrennkraftmaschine eines Kraftfahrzeuges dargestellt. Die Zylinder der Kolbenbrennkraftmaschine sind in Vier - Ventil - Technik ausgeführt, wobei für jedes Gaswechselventil GV ein Aktor A vorgesehen ist. Dabei sind in den Aktorschächten AS des Aktorträgers AT 16 Aktoren A angeordnet. Der Aktorträger AT wird auf dem Zylinderkopf ZK der Kolbenbrennkraftmaschine kraft - und formschlüssig verschraubt.
Ein Aktor A bildet mit einem Gaswechselventil GV eine funktionelle Einheit. Die Gaswechselventile GV sind im Zylinderkopf ZK der Kolbenbrennkraftmaschine montiert. Dabei werden die Gaswechselventile GV von jeweils einer Ventilfeder VF über einen am Ventilschaft VS des Gaswechselventils GV befestigten Ventilfederteller VFT in den Ventilsitz des Zylinderkopfes ZK gezogen. In der Ruhelage einer funktionellen Einheit aus einem Gaswechselventil GV und einem Aktor A werden der Aktorfederteller AFT und der Ventilfederteller VFT gegeneinander gepreßt, wobei sich die Ankerplatte AP exakt in einer Mittellage zwischen dem Öffnermagneten ÖM und dem Schließermagneten SM befindet. Die Ventilfeder VF bewirkt die Rückstellung der Ankerplatte AP in diese Mittellage, nachdem der Aktorfederteller AFT von dem Öffnermagneten ÖM zum Öffnen des Gaswechselventil GV angezogen wurde.

Die Aktorschächte AS, die zur Aufnahme der Aktoren A dienen, sind jeweils mit den Winkeln zur Bodenfläche des Aktorträgers ausgefräst, daß der Stößel der Aktoren A mit dem Ventilschaft VS der Gaswechselventile GV eine Gerade bildet. Jeder Aktorschacht AS eines Aktorträgers AT weist eine Vorrichtung zum Fixieren der Aktoren A auf. Diese Vorrichtung kann beispielsweise als Bajonettverschluß ausgeführt sein.

Nach der Montage des Aktorträgers AT auf dem Zylinderkopf ZK der Kolbenbrennkraftmaschine werden die Aktorschächte AS mit den Aktoren A bestückt. Dabei stehen die Stecker SR der Aktoren A mit den Kontakten K aus dem Aktorträger AT hervor. Die Kontakte K sind mit der Erregerspule des Öffnermagneten ÖM und der Erregerspule des Schließermagneten SM verbunden. Neben den Aktorschächten AS weist der Aktorträger AT Kühlwasserkanäle WK auf, die jeden Aktor A umgeben, und die über den Zylinderkopfes ZK mit dem Kühlwasserkreislauf der Brennkraftmaschine verbunden sind. Das in den Kühlwasserkanälen WK des Aktorträgers AT befindliche Kühlwasser bildet einen Wassermantel, der erheblich zur Dämpfung der beim Betrieb der Aktoren A entstehenden Schallwellen beiträgt.

Auf den Aktorträger AT mit den Aktoren A wird eine gekühlte Zwischenebene angebracht, die als Aluminiumplatte AE ausgeführt ist. Die Aluminiumplatte AE weist ebenfalls Kühlwasserkanäle WK auf, die horizontal in die Aluminiumplatte AE eingearbeitet sind, und die mit den Kühlwasserkanälen WK des Aktorträgers AT verbunden sind. Gegebenenfalls sind die Kühlwasserkanäle WK des Aktorträgers AT und der Aluminiumplatte AE über seitlich herausgeführte Kühlwasserschläuche mit dem Kühlwasserkreislauf der Brennkraftmaschine verbunden.
Die Aluminiumplatte AE weist Durchführungen für Stanzgitteranschlüsse eines Stanzgitters auf. Das Stanzgitter ist in einem multifunktionalen Kunststoffteil KT eingespritzt, das auf der Aluminiumplatte. AE befestigt wird. Das Kunststoffteil KT übernimmt dabei die Isolierung des Stanzgitter SG, beispielsweise gegenüber der Aluminiumplatte AE.

Die Durchführungen der Aluminiumplatte AE, in die das multifunktionale Kunststoffteil KT mit den Stanzgitteranschlüssen eingesetzt wird, sind als solide mechanische Steckplätze ausgebildet. Durch diese Steckplätze werden die Stecker SR der Aktoren A mit den Kontakten K fixiert, und die Stanzgitteranschlüsse des Stanzgitters werden mit den Kontakten K der Stecker SR der Aktoren A zuverlässig elektrisch verbunden.

Auf dem multifunktionalen Kunststoffteil KT ist ein Aktorsteuergerät AG angebracht, daß alle für die Steuerung der Aktoren A notwendigen Funktionen übernimmt. Das Aktorsteuergerät AG ist mit der Stromversorgung des Kraftfahrzeuges sowie mit Motorsensoren verbunden.

Die Motorsensoren ermöglichen dem Aktorsteuergerät AG die Bestimmung des Kurbelwellendrehwinkels und der Kurbelwellendrehzahl. Zudem kann das Aktorsteuergerät AG mit weiteren Sensoren verbunden sein, die beispielsweise den Lastzustand der Kolbenbrennkraftmaschine erkennen.

Das Aktorsteuergerät AG ist durch die Kühlung der Aluminiumplatte AE vor einer übermäßigen Erwärmung aufgrund der hohen Wärmeentwicklung beim Betrieb der Aktoren A geschützt.

Die Aluminiumplatte AE mit dem multifunktionalen Kunststoffteil KT und dem Aktorsteuergerät AG ist von einer Abdeckung AD abgedeckt. Die Abdeckung AD ist aus Kunststoff gefertigt und dient zugleich als Designträger des Herstellers der Kolbenbrennkraftmaschine oder Kraftfahrzeuges. Die Abdeckung AD verhindert das Eindringen von Feuchtigkeit in den Innenraum der Abdeckung. Seitlich an der Abdekkung AD ist eine Steckvorrichtung SV vorgesehen, durch die das Aktorsteuergerät AG mit der Stromversorgung, weiteren Steuergeräten und weiteren Sensoren der Kolbenbrennkraftmaschine verbunden ist.

In der Figur 3 ist ein Schnitt durch die Vorrichtung zum Betrieb von Aktoren A zur elektromagnetischen Ventilsteuerung im montierten Zustand dargestellt. Die Figur zeigt primär den kompakten Aufbau der Vorrichtung.

Im Fall eines Defektes wird zur Reparatur die Steckvorrichtung SV der Abdeckung AD abgezogen. Danach kann die Abdeckung AD selbst demontiert werden. Das Aktorsteuergerät AG, das multifunktionale Kunststoffteil KT mit dem Stanzgitter und die Aluminiumplatte AE werden zusammen abmontiert. Von den nun freiliegenden Aktoren A kann der defekte Aktor aus dem Aktorschacht AS des Aktorträgers AT gehoben werden. Dies geschieht beispielsweise mit einem Spezialwerkzeug, mit dem durch eine Vierteldrehung der Bajonettverschluß gelöst wird.

## Patentansprüche

1. Vorrichtung zum Betrieb von Aktoren (A) zur elektromagnetischen Ventilsteuerung bei Brennkraftmaschinen, wobei die Aktoren (A) als diskrete Baugruppe ausgeführt sind und jeweils einen Stecker (SR) mit mehreren Kontakten (K) aufweisen, **dadurch gekennzeichnet, daß** die Aktoren (A) in einem Aktorträger (AT) in Aktorschächten (AS) angeordnet sind, daß auf dem Aktorträger (AT) ein Aktorsteuergerät (AG) angeordnet ist und daß das Aktorsteuergerät (AG) mit weiteren Steuergeräten, mit Motorsensoren sowie mit der Stromversorgung verbunden ist.

2. Vorrichtung nach Anspruch 1, **dadurch gekennzeichnet, daß** die Brennkraftmaschine einen Zylinderkopf (ZK) aufweist, und daß der Aktorträger (AT) als separates Bauteil auf dem Zylinderkopf (ZK) montierbar ist.

3. Vorrichtung nach Anspruch 1 oder 2, **dadurch gekennzeichnet, daß** die Aktorschächte (AS) im Aktorträger (AT) von Kühlmittelkanälen (WK) umgeben sind, die mit Kühlmittelkanälen des Zylinderkopfes (ZK) bzw. mit einem Kühlmittelkreislauf der Brennkraftmaschine verbundbar sind.

4. Vorrichtung nach Anspruch 1, **dadurch gekennzeichnet, daß** die weiteren Steueigeräte in dem Aktorsteuergerät (AG) integriert sind.

5. Vorrichtung nach einem der vorangegangenen Ansprüche, **dadurch gekennzeichnet, daß** der Aktorträger (AT) eine das Aktorsteuergerät (AG) umfassende Abdekkung (AD) aufweist.

6. Vorrichtung nach Anspruch 5, **dadurch gekennzeichnet, daß** die Abdeckung (AD) als Designträger dient.

7. Vorrichtung nach Anspruch 5 oder 6, **dadurch gekennzeichnet, daß** die Abdekkung (AD) aus Kunststoff gefertigt ist.

8. Vorrichtung nach einem der vorangegangenen Ansprüche, **dadurch gekennzeichnet, daß** zwischen den Aktoren (A) und dem Aktorsteuergerät (AG) ein in ein Kunststoffteil (KT) eingespritztes Stanzgitter mit Stanzgitteranschlüssen angeordnet ist, wobei die Stanzgitteranschlüsse des Stanzgitters mit den Kontakten (K) der Stecker (SR) der Aktoren (A) kontaktiert sind, und wobei das Stanzgitter mit dem Aktorsteuergerät (AG) kontaktiert ist,

9. Vorrichtung nach einem der vorangegangenen Ansprüche, **dadurch gekennzeichnet, daß** zwischen dem Aktorträger (AT) und dem Aktorsteuergerät (AG) eine gekühlte Zwischenebene (AE) angeordnet ist.

10. Vorrichtung nach Anspruch 9, **dadurch gekennzeichnet, daß** die gekühlte Zwischenebene (AE) als Aluminiumplatte ausgeführt ist.

11. Vorrichtung nach Anspruch 9 oder 10, **dadurch gekennzeichnet, daß** die gekühlte Zwischenebene (AE) Durchführungen für die Stanzgitteranschlüsse des Stanzgitters aufweist.

12. Vorrichtung nach einem der Ansprüche 9 bis 11, **dadurch gekennzeichnet, daß** die gekühlte Zwischenebene (AE) mit den Kühlmittelkanälen des Zylinderkopfes (ZK) bzw. mit dem Kühlmittelkreislauf der Brennkraftmaschine verbunden ist.

## Claims

1. Device for operating actuators (A) for an electromagnetic valve control system in internal combustion engines, in which the actuators (A) are designed as a discrete unit and each have a plug (SR) with several contacts (K), **characterised in that** the actuators (A) are disposed in actuator shafts (AS) of an actuator mount (AT), an actuator control device (AG) is provided on the actuator mount (AT) and the actuator control device (AG) is connected to other control devices, engine sensors and the power supply.

2. Device as claimed in claim 1, **characterised in that** the internal combustion engine has a cylinder head (ZK) and the actuator mount (AT) can be mounted on the cylinder head (ZK) as a separate component.

3. Device as claimed in claim 1 or 2, **characterised in that** the actuator shafts (AS) in the actuator mount (AT) are surrounded by coolant passages (WK) which can be connected to coolant passages of the cylinder head (ZK) and to a coolant circuit of the internal combustion engine.

4. Device as claimed in claim 1, **characterised in that** the other control devices are integrated in the actuator control device (AG).

5. Device as claimed in one of the preceding claims, **characterised in that** the actuator mount (AT) has a cover (AD) enclosing the actuator control device (AG).

6. Device as claimed in claim 5, **characterised in that** the cover (AD) is designed as a badge mount.

7. Device as claimed in claim 5 or 6, **characterised in that** the cover (AD) is made from a plastics material.

8. Device as claimed in one of the preceding claims, **characterised in that** a punched grid with punched grid terminals injection moulded in a plastics component (KT) is disposed between the actuators (A) and the actuator control device (AG), the punched grid terminals of the punched grid being placed in contact with the contacts (K) of the plugs (SR) of the actuators (A) and the punched grid being placed in contact with the actuator control device (AG).

9. Device as claimed in one of the preceding claims, **characterised in that** a cooled intermediate plane (AE) is disposed between the actuator mount (AT) and the actuator control device (AG).

10. Device as claimed in claim 9, **characterised in that** the cooled intermediate plane (AE) is an aluminium plate.

11. Device as claimed in claim 9 or 10, **characterised in that** the cooled intermediate plane (AE) has orifices for the punched grid terminals of the punched grid.

12. Device as claimed in one of claims 9 to 11, **characterised in that** the cooled intermediate plane (AE) is connected to the coolant passages of the cylinder head (ZK) and to the coolant circuit of the internal combustion engine.

## Revendications

1. Dispositif pour faire fonctionner des actionneurs (A) servant à la commande électromagnétique de soupapes dans des moteurs à combustion interne, les actionneurs (A) étant réalisés sous forme de groupe structurel discret et comportant chacun une fiche mille (SR) à plusieurs contacts (K), **caractérisé en ce que** les actionneurs (A) sont agencés dans un porte-actionneur (AT) dans des regards d'actionneur (AS), **en ce qu'**un appareil de commande d'actionneur (AG) est agencé sur le porte-actionneur (AT), et **en ce que** l'appareil de commande d'actionneur (AG) est relié à d'autres appareils de commande, à des détecteurs de moteur ainsi qu'à l'alimentation électrique.

2. Dispositif selon la revendication 1, **caractérisé en ce que** le moteur à combustion interne comprend une culasse (ZK) et **en ce que** le porte-actionneur (AT) est apte à être monté sous forme de composant séparé sur la culasse (ZK).

3. Dispositif selon l'une ou l'autre des revendications 1 et 2, **caractérisé en ce que** les regards d'actionneur (AS) dans le porte-actionneur (AT) sont entourés par des canaux à fluide réfrigérant (WK) qui sont aptes à être reliés à des canaux à fluide réfrigérant de la culasse (ZK) ou à un circuit à fluide réfrigérant du moteur à combustion interne.

4. Dispositif selon la revendication 1, **caractérisé en ce que** les autres appareils de commande sont intégrés dans l'appareil de commande d'actionneur (AG).

5. Dispositif selon l'une des revendications précédentes, **caractérisé en ce que** le porte-actionneur (AT) comprend un recouvrement (AD) entourant l'appareil de commande d'actionneur (AG).

6. Dispositif selon la revendication 5, **caractérisé en ce que** le recouvrement (AD) sert de support de design.

7. Dispositif selon l'une ou l'autre des revendications 5 et 6, **caractérisé en ce que** le recouvrement (AD) est fabriqué en matière plastique.

8. Dispositif selon l'une des revendications précédentes, **caractérisé en ce qu'**il est prévu entre les actionneurs (A) et l'appareil de commande d'actionneur (AG) un grillage estampé intégré par injection dans une pièce en matière plastique (KT) et comportant des raccords de grillage estampé, les raccords du grillage estampé étant en contact avec les contacts (K) de la fiche mâle (SR) des actionneurs (A) et le grillage estampé étant en contact avec l'appareil de commande d'actionneur (AG).

9. Dispositif selon l'une des revendications précédentes, **caractérisé en ce qu'**il est prévu entre le porte-actionneur (AT) et l'appareil de commande d'actionneur (AG) un plan intermédiaire refroidi (AE).

10. Dispositif selon la revendication 9, **caractérisé en ce que** le plan intermédiaire refroidi (AE) est réalisé sous forme de plaque en aluminium.

11. Dispositif selon l'une ou l'autre des revendications 9 et 10, **caractérisé en ce que** le plan intermédiaire refroidi (AE) comprend des traversées pour les raccords du grillage estampé.

12. Dispositif selon l'une des revendications 9 à 11, **caractérisé en ce que** le plan intermédiaire refroidi (AE) est relié aux canaux à fluide réfrigérant de la culasse (ZK) ou au circuit à fluide réfrigérant du moteur à combustion interne.
